# EUROPÄISCHE PATENTSCHRIFT

(11) **EP 4 491 251 B1**
(45) Veröffentlichungstag und Bekanntmachung des Hinweises auf die Patenterteilung: **22.04.2026**
(21) Anmeldenummer: 23184911.8
(22) Anmeldetag: 12.07.2023
(51) Int. Cl.: A63G 1/00, A63G 7/00, A63G 27/00, A63G 31/00

(54) **TRANSPORTABLES VERGNÜGUNGSGERÄT**
TRANSPORTABLE AMUSEMENT DEVICE
APPAREIL DE DIVERTISSEMENT TRANSPORTABLE

(43) Veröffentlichungstag der Anmeldung: 15.01.2025
(73) Patentinhaber: Burghard, Michael, 44229 Dortmund (DE)
(72) Erfinder: Burghard, Michael, 44229 Dortmund (DE)
(74) Vertreter: Schneiders & Behrendt Bochum

(56) Entgegenhaltungen:
- EP-A1- 2 422 857
- WO-A1-2023/048565
- DE-A1- 102020 129 886

## Beschreibung

Die Erfindung betrifft ein transportables Vergnügungsgerät, insbesondere Fahrgeschäft wie ein Riesenrad, ein Karussell, eine Achterbahn, Schaukeln, Propeller oder dergleichen mit einer auf mehreren Fahrzeugen wie Trailern oder Sattelaufliegern, insbesondere sogenannten Mittelbauwagen, oder auf einer Palettenkonstruktion ruhenden Stützkonstruktion.

Aus der DE 10 2020 129 886 A1 ist bereits ein "Transportables Fahrgeschäft" bekannt, bei dem in der Montageposition des Riesenrads wenigstens zwei Fahrzeuge nebeneinander und eines dazu quer angeordnet sind. Grundsätzlich ist bei derartigen transportablen Riesenrädern bekannt, die Stützkonstruktion auf mehreren Fahrzeugen zu lagern. Ähnliches ergibt sich auch aus der DE 10 2020 115 730 A1 und DE 20 2020 103 420 U1 So ist aus der DE 89 11 634 U1 ein Riesenrad bekannt, dessen gesamte Konstruktion auf insgesamt drei Wagen untergebracht ist, die nebeneinander aufgestellt werden. Auf den beiden jeweils äußeren Wagen sind jeweils Tragelemente abgestützt, die auch Stützen umfassen, welche von der Stirnseite her auf die Konstruktion gesehen, schräg nach außen hin verlaufen. Die Speichenkonstruktion für den Radkranz befindet sich oberhalb des mittleren Wagens. Allerdings ist die Größe eines solchen Riesenrads begrenzt.

Wenn man größere Riesenräder, beispielsweise mit einer Höhe von 60 - 100 Metern, aufstellt, die aber noch transportabel sind, müssen die dafür verwendeten Fahrzeuge, allgemein als Mittelbauwagen oder -anhänger bezeichnet, sehr lang und schwer sein. Sie sind nach der Straßenverkehrsordnung nicht regulär zugelassen, da das maximale Trailermaß nach der EURO-Norm 13,6 m beträgt. Auch werden die Fahrzeuge sehr schwer und weisen zusammen mit der Zugmaschine ein Gewicht von ca. 50 Tonnen auf. Für das Bewegen dieser Fahrzeuge über öffentliche Straßen und Wege ist stets eine Sondergenehmigung notwendig, es sind Begleitfahrzeuge erforderlich, teilweise muss auch noch die Polizei eingeschaltet werden.

In Zeiten maroder Brücken und unzulässiger hoher Gewichte erweist sich dieses Konzept daher als überholt.

Aufgabe der vorliegenden Erfindung ist es daher, mit normgerechten Straßenfahrzeugen, d.h. Sattelaufliegern bzw. Mittelbauwagen, gleichwohl ein besonders hohes Fahrgeschäft, insbesondere Riesenrad, oder dergleichen ausgestalten zu können.

Diese Aufgabe wird gemäß der Erfindung dadurch gelöst, dass wenigstens vier - fünf kreuzförmig angeordnete, heckseitig angeschrägte Stützkonstruktionen, insbesondere Mittelbauwagen vorgesehen sind. Mit einer derartigen, kreuzförmigen Anordnung ist eine besonders stabile und großflächige Abstützung in Spinnenform möglich. In weiterer, verbesserter Ausgestaltung sind auch 6, 7 oder 8 bzw. 9 oder 10 kreuzförmig angeordnete Stützkonstruktionen, insbesondere Mittelbauwagen, vorgesehen, die zentral miteinander verbunden werden und einen trichterförmigen Eingangsbereich bilden und gleichzeitig auch als Mast- und Speicherwagen dienen.

Die Erfindung ist nachstehend anhand der Zeichnung beispielhaft näher erläutert.

Diese zeigt in
- Fig. 1: eine mobile Riesenradunterkonstruktion in Palettenform bzw. auf Trailern/Sattelaufliegern mit 5 Trailern;
- Fig. 2: mit 6 Trailern;
- Fig. 3: mit 7 Trailern;
- Fig. 4: mit 9 Trailern;
- Fig. 5: mit je zwei neben- und zwei hintereinander und vier kreuzförmig angeordneten Trailern;
- Fig. 6: mit je drei neben- und drei hintereinander und vier kreuzförmig angeordneten Trailern.

Ein allgemein mit 1 bezeichnetes Riesenrad weist eine Stützkonstruktion 2 auf, die aus mehreren Fahrzeugen wie Trailern oder Sattelaufliegern, insbesondere Mittelbauwagen 3, oder auch aus einer Palettenkonstruktion bestehen kann. Diese sind erfindungsgemäß sternförmig angeordnet, d.h. neben einem ersten längs gerichteten Mittelbauwagen 4a sind vier weitere Mittelbauwagen 4', 4", 4‴, 4ʺʺ - 4‴‴‴ mit dem längsstehenden Mittelbauwagen 4a verbunden. Es können auch zwei Mittelbauwagen 4a, 4b hintereinander angeordnet seien, um die Konstruktion zu verstärken und das Gewicht der Stützkonstruktion zu erhöhen. Auch können zusätzlich noch jeweils zwei, drei oder mehr Mittelbauwagen 4c, 4d, 4e, 4f nebeneinander und parallel zu den Wagen 4a, 4f angeordnet sein. Wesentlich ist nur, dass zusätzlich zu den längs- und querstehenden Mittelbauwagen 4a - 4d auch kreuzförmig stehende Mittelbauwagen 4' - 4‴‴ʺ vorgesehen sind, die eine spinnenförmige Abstützung der gesamten Stützkonstruktion 2 bewirken. Durch die Kombination der einzelnen Module 4 - 4‴‴ʺ wird eine im Straßenverkehr zugelassene maximale Länge sowie ein maximales Gewicht eingehalten, so dass keine Schwertransporte mit den damit verbundenen Kosten und Nachteilen erforderlich sind. Auf den Fahrzeugen sind üblicherweise Hydraulik-Einheiten für das Errichten des Riesenrades, seiner Hauptachse, Radnabe und der Speichen sowie der daran angeordneten Gondeln vorgesehen. Die Mittelbauwagen 4 - 4‴‴‴ dienen außerhalb der Montageposition für den Transport der Einzelteile des Riesenrades oder eines sonstigen transportablen Vergnügungsgerätes, wie auch beispielsweise eines Karussels, einer Achterbahn oder dergleichen.

Weiter ist vorgesehen, dass wenigstens vier heckseitig angeschrägte Stützkonstruktionen, insbesondere Mittelbauwagen 5 a - d mit angeschrägtem Heck 7 vorgesehen sind und dass die Mittelbauwagen nicht direkt miteinander verbunden sind, sondern über daran befestigte Verbindungseisen. In diesem Fall sind die durch Bock- und Speichenwagen gebauten Mittelbauwagen 3, 5a - d nicht direkt miteinander verschraubt, sondern über Zwischeneisen 6 oder andere geeignete Verbinder miteinander verbunden. Je nach gewähltem Winkel der Heckabschrägung 7 spreizen sich die Wagen mehr oder weniger weit und breit auf und beeinflussen damit die Standfestigkeit je nach örtlichen Erfordernissen, Platzverhältnissen und einzuhaltenden Windlasten.

Mit der vorgeschlagenen Ausgestaltung mit einer hohen Stabilität wird beispielsweise der Aufbau eines XXL-Riesenrades bis zur Windlast 4, das bedeutet eine Aufstellung in Küstennähe, möglich.

Natürlich ist die Erfindung nicht auf die dargestellten Ausführungsbeispiele beschränkt. Weitere Ausgestaltungen sind möglich, ohne den Grundgedanken zu verlassen. So ist es z.B. auch möglich, dass die Grundkonstruktion neben Mittelbauwagen aus Paletten, Betonklötzen, Sand- oder Wassercontainern bestehen kann, und dass deren Anordnung kreuz- bzw. spinnenförmig in alle Richtungen erfolgt.

### Bezugszeichenliste:

- 1: Riesenrad
- 2: Stützkonstruktion
- 3: Mittelbauwagen
- 4a -4f: Mittelbauwagen, hinter-/nebeneinander angeordnet
- 4 - 4‴‴ʺ: Mittelbauwagen, spinnen-/kreuzförmig angeordnet
- 5a - d: heckseitig angeschrägte Mittelbauwagen
- 6: Verbindungseisen
- 7: angeschrägtes Heck

## Patentansprüche

1. Transportables Vergnügungsgerät, insbesondere Fahrgeschäft wie ein Riesenrad, ein Karussell, eine Achterbahn, Schaukel oder ein Propeller, mit einer auf mehreren Fahrzeugen wie Trailern / Sattelaufliegern, insbesondere Mittelbauwagen (3, 4a - 4f, 4 - 4‴‴ʺ, 5 a - d), oder auf einer Palettenkonstruktion ruhenden Stützkonstruktion (2), **dadurch gekennzeichnet, dass** wenigstens vier heckseitig angeschrägten Stützkonstruktionen, insbesondere Mittelbauwagen (5 a - d) mit angeschrägtem Heck (7) vorgesehen sind, wobei sich je nach gewähltem Winkel der Heckabschrägung die wenigstens vier heckseitig angeschrägten Stützkonstruktionen mehr oder weniger weit und breit aufspreizen.

2. Transportables Vergnügungsgerät nach Anspruch 1, **dadurch gekennzeichnet, dass** wenigstens fünf kreuzförmig angeordnete Stützkonstruktionen, insbesondere Mittelbauwagen (4, 4', 4", 4‴, 4ʺʺ, 4‴ʺ), vorgesehen sind.

3. Transportables Vergnügungsgerät nach Anspruch 2, wobei die wenigstens fünf kreuzförmig angeordneten Stützkonstruktionen Mittelbauwagen (3, 4, 4', 4", 4‴, 4ʺʺ) sind, **dadurch gekennzeichnet, dass** die Mittelbauwagen (3, 4, 4', 4", 4‴, 4ʺʺ) nicht direkt miteinander verbunden sind, sondern über daran befestigte Verbinder, insbesondere Verbindungseisen.

4. Transportables Vergnügungsgerät nach Anspruch 2,
**dadurch gekennzeichnet,**
**dass** sechs kreuzförmig angeordnete Stützkonstruktionen, insbesondere Mittelbauwagen (3, 4', 4", 4‴, 4ʺʺ, 4‴ʺ, 4‴‴) vorgesehen sind.

5. Transportables Vergnügungsgerät nach Anspruch 2,
**dadurch gekennzeichnet,**
**dass** sieben oder acht kreuzförmig angeordnete Stützkonstruktionen, insbesondere Mittelbauwagen (3, 4 - 4‴‴ʺ), vorgesehene sind.

6. Transportables Vergnügungsgerät nach Anspruch 2,
**dadurch gekennzeichnet,**
**dass** neun oder zehn kreuzförmig angeordnete Stützkonstruktionen, insbesondere Mittelbauwagen (4a - 4f, 4', 4", 4"', 4ʺʺ), vorgesehen sind.

## Claims

1. Transportable amusement device, in particular a fairground ride such as a Ferris wheel, a carousel, a roller coaster, a swing or a propeller, with a support structure (2) resting on several vehicles such as trailers/semi-trailers, in particular middle construction wagons (3, 4a - 4f, 4 - 4‴ʺ, 5a - d), or on a pallet construction, **characterized in that** at least four support structures with a slanted rear end, in particular middle construction wagons (5a-d) with a slanted rear end (7), are provided, whereby, depending on the selected angle of the rear end slant, the at least four support structures with a slanted rear end spread apart to a greater or lesser extent and width.

2. Transportable amusement device according to claim 1, **characterized in that** at least five support structures arranged in a cross shape, in particular middle construction wagons (4, 4', 4", 4"', 4ʺʺ, 4""'), are provided.

3. Transportable amusement device according to claim 2, wherein the at least five support structures arranged in a cross shape are middle construction wagons (3, 4, 4', 4", 4‴, 4ʺʺ, 4""'), **characterized in that** the middle construction wagons (3, 4, 4', 4", 4"', 4ʺʺ, 4""') are not directly connected to each other, but rather via connectors attached thereto, in particular connecting irons.

4. Transportable amusement device according to claim 2, **characterized in that** six support structures arranged in a cross shape, in particular middle construction wagons (3, 4, 4', 4", 4‴, 4ʺʺ, 4""'), are provided.

5. Transportable amusement device according to claim 2, **characterized in that** seven or eight support structures arranged in a cross shape, in particular middle construction wagons (3, 4, 4', 4", 4"', 4"", 4""'), are provided.

6. Transportable amusement device according to claim 2, **characterized in that** seven or eight support structures arranged in a cross shape, in particular middle construction wagons (3, 4, 4', 4", 4"', 4ʺʺ, 4‴ʺ), are provided.

## Revendications

1. Appareil de divertissement transportable, en particulier manège tel que carrousel, grande roue, montagnes russes, balançoire ou hélice, comprenant une structure de support (2) reposant sur plusieurs véhicules tels que des remorques / semi-remorques, en particulier des wagons à construction centrale (3, 4a - 4f, 4 - 4""', 5a - d), ou sur une structure en palettes (2), **caractérisé en ce qu'**au moins quatre structures de support inclinées à l'arrière, en particulier des wagons à construction centrale (5 a - d) avec un arrière incliné (7), sont prévues, les au moins quatre structures de support inclinées à l'arrière s'écartant plus ou moins largement en fonction de l'angle choisi pour l'inclinaison arrière.

2. Appareil de divertissement transportable selon la revendication 1, **caractérisé en ce qu'**au moins cinq structures de support disposées en forme de croix, en particulier des wagons à construction centrale (4, 4', 4", 4‴,4ʺʺ, 4‴ʺ), sont prévues.

3. Appareil de divertissement transportable selon la revendication 2, dans lequel les au moins cinq structures de support disposées en forme de croix sont des wagons à construction centrale (3, 4, 4', 4", 4"', 4ʺʺ, 4""'), **caractérisé en ce que** les wagons à construction centrale (3, 4, 4', 4", 4‴, 4"", 4""') ne sont pas directement reliés entre eux, mais par des connecteurs qui y sont fixés, en particulier des ferrures de connexion.

4. Appareil de divertissement transportable selon la revendication 2, **caractérisé en ce que** six structures de support disposées en forme de croix, en particulier des wagons à construction centrale (3, 4, 4', 4", 4"', 4"", 4""'), sont prévues.

5. Appareil de divertissement transportable selon la revendication 2, **caractérisé en ce que** sept ou huit structures de support disposées en forme de croix, en particulier des wagons à construction centrale (3, 4, 4', 4", 4"', 4"", 4""'), sont prévues.

6. Appareil de divertissement transportable selon la revendication 2, **caractérisé en ce que** neuf ou dix structures de support disposées en forme de croix, en particulier des wagons à construction centrale (3, 4, 4', 4", 4"', 4ʺʺ, 4‴ʺ), sont prévues.
